# EUROPÄISCHE PATENTSCHRIFT

(11) **EP 2 045 535 B1**
(45) Veröffentlichungstag und Bekanntmachung des Hinweises auf die Patenterteilung: **24.07.2013**
(21) Anmeldenummer: 08105313.4
(22) Anmeldetag: 11.09.2008
(51) Int. Cl.: F24C 15/08

(54) **Stapelbares Formteil**
Stackable moulded part
Pièce de formage empilable

(30) Priorität: 01.10.2007 DE 102007047003
(43) Veröffentlichungstag der Anmeldung: 08.04.2009
(73) Patentinhaber: BSH Bosch und Siemens Hausgeräte GmbH, 81739 München (DE)
(72) Erfinder: Fleissner, Reinhard, 83352 Altenmarkt a.d. Alz (DE); Götzendorfer, Franz, 83278 Traunstein (DE); Huber, Ernst, 83308,Trostberg (DE); Meyer, Manfred, 83301 Traunreut (DE); Schürer, Ralf, 83301 Traunreut (DE); Steindl, Ulrich, 83367 Petting (DE)

(56) Entgegenhaltungen:
- US-A- 3 277 880
- US-A- 4 461 134
- US-A- 5 284 126

## Beschreibung

Die Erfindung bezieht sich auf ein stapelbares Formteil insbesondere des Frontelements eines Hausgeräts, zum Beispiel eines Backofens, bestehend aus mindestens einem Basisteil und mindestens einem winkelig hiervon abstehenden Schenkelteil des dreidimensionalen, einstückigen und aus Blechmaterial bestehenden Formteils.

Bei dreidimensionalen, aus dünnem Blechmaterial gebildeten Formteilen besteht im Produktionsprozess, also im Fertigungsweg zum Beispiel vom Blech-Coil mit erster Bearbeitungsstation zum Beispiel Stanz-Press-Tiefzieheinheit zum nachfolgenden Fertigungsschritt mit Veredelung, das heißt weiterer Be- und Verarbeitung des Rohproduktes eine "logistische" Problematik hinsichtlich der Verpackung/Stapelung dieser Rohprodukte auf engstem Transportraum und dies ohne Beschädigung derselben, insbesondere dann, wenn diese Rohprodukte formstabile, aber auch nicht formstabile Bestandsteile, zum Beispiel elastische Schenkel einer U-Form aufweisen.

Der vorliegenden Erfindung liegt deshalb die Aufgabe zugrunde, stapelbare Formteile so auszubilden, dass eine Stapelung von dreidimensionalen Blechformteilen auf engstem Raum bei Vermeidung von Beschädigungen oder gegenseitiger Verkantung mit einfachen Mitteln ermöglicht wird.

Diese Aufgabe wird erfindungsgemäß bei stapelbaren Formteilen der eingangs genannten Art dadurch gelöst, dass der mindestens eine Basisteil formstabil und dessen dem mind, einen Basisteil in der Stapelrichtung überragender mindestens einer Schenkelteil elastisch verbiegbar ausgebildet ist und dass der mind, eine Basisteil einen in Stapelrichtung ragenden Stapelanschlag für den jeweils folgenden Basisteil des nächsten Formteils besitzt.

Hierbei sind die formstabilen Basisteile durch das Vorhandensein ihrer Stapelanschläge in klar definierter Konstellation aufeinander stapelbar, wobei die diese Basisteile überragenden Schenkelteile derart elastisch ausgebildet sind, dass sie sich unter gegenseitiger leichter elastischer Verformung dem Stapelsystem der Basisteile anzupassen vermögen.

Eine vorteilhafte Ausgestaltung der Erfindung ist dadurch gegeben, dass das Formteil zumindest zwei miteinander verbundene und zwei zueinander parallele Seiten des rahmenartigen Formteils bildende Basisteile besitzt, deren Schenkelteile beim Stapelvorgang im Wesentlichen gleich großen Verbiegekräften durch die sich an diesen abstützenden Schenkelteile des folgenden Formteils ausgesetzt sind.

Dadurch, dass die in sich festgelegte und nicht veränderbare Grundform des Formteils zumindest im Wesentlichen identische und zumeist spiegelbildlich zueinanderstehende Basisteile und Schenkelteile besitzt, kompensieren sich beim Stapeln beziehungsweise Zusammenfügen der Formteile die damit verbundenen Biegekräfte mit der Folge, dass die Basisteile selbsttätig in einer vorbestimmten Stapellage beziehungsweise Stapelordnung exakt und ohne weiteres Zutun gehalten werden.

Eine bevorzugte Verwendung der erfindungsgemäßen Formteile ist dann gegeben, wenn das Formteil als U-förmiges Frontteil eines Hausgeräts ausgebildet ist, dessen Basisteile jeweils durch eine die freien Schenkel der U-Form bildende Frontleisten mit einerseits formstabil angrenzenden rechtwinklig abgebogenen Seitenleisten und mit andererseits die elastisch verbiegbaren Schenkelteile in Form von eine Hausgerätetür umfassenden Flanschen gebildet sind und wenn an den Seitenleisten mehrere Stapelanschläge als flächige Abkantungen vorgesehen sind.

Damit wird die Stapelteilung das heißt der Abstand der aufeinander folgenden Formteile allein bestimmt und reduziert auf die Höhe der Seitenleisten der Basisteile, unabhängig von der Länge der hiervon abstehenden Schenkelteile.

Die Erfindung ist anhand eines in der Zeichnung dargestellten Ausführungsbeispieles nachstehend beschrieben. Es zeigt:
- Fig. 1: die Frontansicht eines Backofens, dessen Ofenfront durch ein erfindungsgemäßes Formteil gebildet ist,
- Fig. 2: die perspektivische Darstellung eines stapelbaren Formteils,
- Fig. 3: die Schnittansicht eines Abschnitt des Formteils gemäß der Schnittlinie III-III in Fig. 2,
- Fig. 4: eine Darstellung mehrerer gestapelter Formteile in Seitenansicht.

Der in Fig. 1 dargestellte Einbaubackofen, dessen Ofenfront die Figur zeigt, ist unterhalb einer Arbeitsplatte 1 aufgestellt. Der Backofen besitzt im oberen Teil eine Bedien- und Anzeigefläche 2 mit mehreren, zum Beispiel als Drehknebel ausgebildeten Bedienelementen 3 sowie zugeordnete Anzeigeelemente 4. Unterhalb der Bedien- und Anzeigefläche 2 befindet sich die Backofentür 5 für eine durch diese Backofentür verschließbare Backofenmuffel, die geeignete Heizelemente enthält. Die Backofentür 5 besitzt einen Handgriff 6. Wie Fig. 1 zeigt, sind an beiden gegenüberliegenden senkrechten Geräteseiten jeweils einstückige und lang gestreckte Frontleisten 7 angeordnet, die sich jeweils über die gesamte Höhe der Backofentür 5 erstrecken und einstückig mit der Bedien- und Anzeigefläche 2 verbunden sind.

Die Fig. 2 zeigt die Rückseite eines dreidimensionalen Formteils 8 als Frontteil des Backofens, einstückig aus Blechmaterial gebildet mit der Bedien- und Anzeigefläche 2 sowie mit den U-förmig hiervon abstehenden formstabilen Basisteilen 9, die die erwähnten Frontleisten 7 flächenbündig mit der Bedien- und Anzeigefläche besitzen. An jede Frontleiste schließt sich außenseitig eine rechtwinklig abgebogene Seitenleiste 10 an, die wiederum oben und unten als flächige Abkantungen ausgebildete Stapelanschläge 11 besitzt. An der Innenseite jeder Frontleiste 7 schließt sich rechtwinklig abgebogen ein frei geschnittener und daher elastisch verbiegbarer Schenkelteil 12 an, wobei beide Schenkelteile 12 die Ofentür 5 beidseitig einfassende Flansche darstellen. Mit dem leicht abgekanteten Endabschnitt 12' wird das Formteil 8 am Backofenflansch der hinter der Ofentür 5 liegenden Backofenmuffel befestigt an Befestigungsstellen 13.

In Fig. 4 ist ein beispielsweise liegender Stapel mit vier Formteilen 8 dargestellt. Mit den Seitenleisten 10 sind diese Formteile 8 auf einer Stapelfläche 14 in einer Ebene aufgereiht mit einer der Höhe der Seitenleisten 10 entsprechenden Stapelteilung, wobei die aufeinanderfolgenden Formteile 8 sich mit ihren Frontleisten 7 an den Stapelanschlägen 11 des jeweils schon gestapelten Formteils 8 flächig abstützen, welche Stapelanschläge 11 von den Schenkelteilen 12 weit überragt werden. Beim Stapelprozess in Stapelrichtung b werden diese Schenkelteile 12 aufeinander gedrückt und leicht um einen Winkel a elastisch verbogen, wie in Fig. 4 angedeutet. Hierbei ist beim Ausführungsbeispiel gemäß Fig. 2 eine exakte, vorbestimmte Stapellage der formstabilen Basisteile 9 ohne zusätzliche Maßnahme gewährleistet, da beim Stapelvorgang die Verbiegekräfte an den gegenüberliegenden Schenkelteilen 12 gleich groß und gegeneinander gerichtet sind und sich in Bezug auf die Positionierung der Basisteile 9 aufheben.

## Patentansprüche

1. Stapelbares Formteil (8) des Frontelements eines Hausgeräts, wobei der Formteil (8)
- ein dreidimensionaler, einstückiger und aus Blechmaterial bestehender Formteil (8) ist und
- mindestens ein Basisteil (9) und mindestens ein winkelig hiervon abstehendes Schenkelteil (12) aufweist,
**dadurch gekennzeichnet, dass**
- der mind eine Schenkelteil (12) den zugehörigen mind einen Basisteil (9) in einer Stapelrichtung überragt dass
- der mind eine Schenkelteil (12) zur Stapelung elastisch verbiegbar ausgebildet ist, dass
- der mindestens eine Basisteil (9) formstabil ausgebildet ist und dass
- der mind eine Basisteil (9) einen in der Stapelrichtung (b) ragenden Stapelanschlag (11) für den jeweils folgenden Basisteil (9) besitzt eines nachsten Formteils (8)

2. Formteil nach Anspruch 1, **dadurch gekennzeichnet, dass**
- das Formteil mindestens zwei Basisteile (9) beisitzt, dass
- die Basisteile (9) mitelnander verbunden sind und zwei zueinander parallele Seiten des Formteils (8) bilden, dass
- und dass das Formteil (8) so ausgebildet ist, dass sich bei einem Stapelvorgang die Schenkelteil (12, 12') dieses Formteils (8) an passenden Schenkelteilen (12, 12') eines daran anliegenden, folgenden Formteils (8) abstützen und dass
- die Schenkelteile (12, 12') bei dem Stapelvorgang im Wesentlichen gleich großen Verbiegekräften durch sich an diesen abstützenden Schenkelteile (12) des folgenden Formteils (8) ausgesetzt sind.

3. Formteil nach einem der vorhergehenden Ansprüche, **dadurch gekennzeichnet, dass**
- das Formteil (8) als ein U-förmiges Frontteil eines Hausgerätes ausgebildet ist, dessen Basisteile (9) den freien Schenkeln der U-form entsprechende Frontleisten (7) bilden, dass
- die Basisteile (9) mit einerseits formstabil angrenzenden, rechtwinklig abgebogenen Seitenleisten (10) gebildet sind und mit andererseits den elastisch verbiegbaren Schenkelteile (12, 12') gebildet sind, wobei die verbiegbaren Schenkelteile (12, 12') in Form von eine Hausgerätetür (5) umfassenden Flanschen gebildet sind und dass
- an den Seitenleisten (10) mehrere Stapelanschläge (11) als flächige Abkantungen vorgesehen sind.

4. Formteil nach einem der vorhergehenden Ansprüche, **dadurch gekennzeichnet, dass** das Hausgerät ein Backofen ist.

## Claims

1. Stackable moulded part (8) of the front element of a household appliance, wherein the moulded part (8)
- is a three-dimensional moulded part (8) formed as a single piece and consisting of sheet metal material, and
- has at least one base part (9) and at least one limb part (12) protruding therefrom at an angle,
**characterised in that**
- the at least one limb part (12) projects beyond the associated at least one base part (9) in a stacking direction, **in that**
- the at least one limb part (12) is embodied as elastically deformable for stacking purposes, **in that**
- the at least one base part (9) is embodied as dimensionally stable, and **in that**
- the at least one base part (9) has a stacking stop (11) projecting in the stacking direction (b) for the respective following base part (9) of a next moulded part (8).

2. Moulded part according to claim 1, **characterised in that**
- the moulded part has at least two base parts (9), **in that**
- the base parts (9) are connected to each other and form two mutually parallel sides of the moulded part (8), **in that**
- the moulded part (8) is embodied in such a way that in a stacking operation the limb parts (12, 12') of said moulded part (8) are supported on matching limb parts (12, 12') of a following moulded part (8) bearing thereon, and **in that**
- during the stacking operation the limb parts (12, 12') are exposed to substantially equally large deforming forces by limb parts (12) of the following moulded part (8) which are supported on the same.

3. Moulded part according to one of the preceding claims, **characterised in that**
- the moulded part (8) is embodied as a U-shaped front part of a household appliance, the base parts (9) of which form the free limbs of front strips (7) corresponding to the U shape, **in that**
- the base parts (9) are formed on one side with dimensionally stable adjoining side strips (10) bent at right angles and on the other side with the elastically deformable limb parts (12, 12'), wherein the deformable limb parts (12, 12') are embodied in the form of flanges enclosing a door (5) of a household appliance, and **in that**
- a plurality of stacking stops (11) are provided on the side strips (10) as plane folded edges.

4. Moulded part according to one of the preceding claims, **characterised in that** the household appliance is an oven.

## Revendications

1. Pièce moulée empilable (8) de l'élément frontal d'un appareil ménager, la pièce moulée (8)
- étant une pièce moulée (8) tridimensionnelle, d'une seule pièce et constituée de matériau en tôle et
- présentant au moins une partie de base (9) et au moins une partie de côté (12) dépassant de celle-là de manière angulaire,
**caractérisée en ce que**
- l'au moins une partie de côté (12) dépasse de l'au moins une partie de base correspondante (9) dans un sens d'empilage, **en ce que**
- l'au moins une partie de côté (12) est réalisée de manière déformable élastiquement pour l'empilage, **en ce que**
- l'au moins une partie de base (9) est réalisée de manière indéformable, et **en ce que**
- l'au moins une partie de base (9) possède une butée d'empilage (11) en saillie dans le sens d'empilage (b) pour la partie de base (9) respectivement suivante d'une pièce moulée suivante (8).

2. Pièce moulée suivant la revendication 1, **caractérisée en ce que**
- la pièce moulée possède au moins deux parties de base (9), **en ce que**
- les parties de base (9) sont reliées entre elles et forment deux côtés parallèles l'un à l'autre de la pièce moulée (8), **en ce que**
- la pièce moulée (8) est réalisée de manière à ce que, lors d'un empilage, les parties de côté (12, 12') de cette pièce moulée (8) s'appuient sur des parties de côté appropriées (12, 12') d'une pièce moulée (8) suivante adjacente et **en ce que**
- les parties de côté (12, 12') lors de l'empilage sont exposées à des forces de pliage essentiellement identiques par des parties de côté (12), s'appuyant sur celles-ci, de la pièce moulée (8) suivante.

3. Pièce moulée selon l'une quelconque des revendications précédentes, **caractérisée en ce que**
- la pièce moulée (8) est réalisée comme une pièce frontale en forme de U d'un appareil ménager, dont les parties de base (9) forment des baguettes frontales (7) correspondant aux côtés libres de la forme en U, **en ce que**
- les parties de base (9) sont formées d'une part par des baguettes latérales (10) adjacentes indéformables, courbées en angle droit, et d'autre part par les parties de côté (12, 12') élastiquement déformables, les parties de côté (12, 12') déformables étant formées sous forme de brides comprenant une porte (5) d'appareil ménager et **en ce que**
- plusieurs butées d'empilage (11) sont ménagées sur les baguettes latérales (10) en tant que chanfrein plan.

4. Pièce moulée selon l'une quelconque des revendications précédentes, **caractérisée en ce que** l'appareil ménager est un four de cuisson.
